# FASCICULE DE BREVET EUROPEEN

(11) **EP 2 685 861 B1**
(45) Date de publication et mention de la délivrance du brevet: **08.07.2015**
(21) Numéro de dépôt: 12713348.6
(22) Date de dépôt: 16.03.2012
(51) Int. Cl.: A44C 5/24

(54) **FERMOIR A BOUCLE DÉPLIANTE POUR BRACELET**
SCHLIESSE MIT EINER DEHNBAREN SCHLEIFE FÜR EIN UHRENARMBAND
CLASP HAVING AN EXTENSIBLE LOOP FOR WATCHSTRAP

(30) Priorité: 17.03.2011 CH 4502011
(43) Date de publication de la demande: 22.01.2014
(73) Titulaire: Magnin, Patrick, 1234 Vessy (CH)
(72) Inventeur: Magnin, Patrick, 1234 Vessy (CH)
(74) Mandataire: Bugnion Genève
(86) Numéro de dépôt international: PCT/IB2012/051262
(87) Numéro de publication internationale: WO 2012/123920

(56) Documents cités:
- EP-A1- 1 925 227
- FR-A1- 2 782 250
- FR-A1- 2 825 244
- JP-A- 63 065 802

## Description

La présente invention concerne un fermoir à boucle dépliante pour bracelet comprenant au moins deux lames articulées entre elles et présentant deux extrémités libres munies de moyens pour attacher les extrémités du bracelet et un dispositif de verrouillage et déverrouillage du fermoir en position repliée et superposée des extrémités libres.

Les fermoirs à boucles dépliantes à deux ou plusieurs lames articulées entre elles et munies à leurs extrémités libres de moyens pour attacher les extrémités du bracelet sont connus, comme par exemple divulgué dans le document JPS6365802. Par bracelet on entend aussi bien un bracelet de montre qu'un bracelet bijou. Ce type de fermoir une fois monté sur le bracelet forme une boucle que le fermoir soit ouvert ou fermé. Un intérêt de ces fermoirs est le fait qu'en cas ouverture intempestive du fermoir le bracelet ne peut pas tomber car il doit passer par-dessus le poignet de l'utilisateur qui en principe se rend compte que le fermoir s'est ouvert. En position fermée du fermoir les lames articulées sont repliés les unes contre des autres et un mécanisme assure le verrouillage du fermoir à cette position repliée.

La présente invention propose une nouvelle solution simple à réaliser.

Le fermoir selon la présente invention est caractérisé par le fait que la plaquette est fixée par deux chevilles espacées latéralement sur la dite surface de superposition engagées dans deux trous de guidage oblongs de la surface de superposition, que ladite plaquette présente entre les deux chevilles une partie avec des découpe et que la seconde extrémité du fermoir est munie de protubérances destinées à collaborer avec ladite plaquette lorsque les deux extrémités sont superposées.

Les découpes effectuées dans la plaquette permettent de la rendre déformable élastiquement transversalement et les trous oblongues de guider le déplacement des parties engagées de la plaquette pour s'éloigner des protubérances et soit obtenir le verrouillage soit le déverrouillage. Accessoirement, les découpes peuvent être faites de sorte à correspondre au logo d'un horloger ou bijoutier voire aux initiales du propriétaire.

L'invention sera décrite plus en détail à l'aide du dessin annexé
Les figures 1 et 2 sont des vues recto et verso en perspective d'un fermoir avec deux lames en position déployée ;
La figure la est une vue agrandie d'un détail;
Les figure 3 et 4 sont des vues recto et verso en perspective d'un fermoir avec deux lames en position déployée selon une variante;
La figure 3a est une vue agrandie d'un détail ;

Nous avons représenté aux figures 1 et 2 un fermoir comprenant deux lames cintrées 1, 2 articulées par une charnière 3. En position fermée la lame 2 est rabattue de gauche à droite (figure 2) sur la lame 1 Les extrémités libres 4 et 5 de deux lames 2 et 1 sont munies de moyens pour y attacher les extrémités d'un bracelet. L'extrémité 5 de la lame 1 est munie sur sa face de superposition d'une plaquette 6 fait d'un matériau rigide et déformable élastiquement. La plaquette 6 présente deux projections latérales 61 et elle est fixée sur la lame 1 par deux chevilles 8 telles que vis, rivets etc. Les chevilles 8 sont engagées, dans deux trous oblongs 9 percés dans la lame 1. La partie de la plaquette 6 située entre les chevilles 8 présente une partie 62 avec des découpes destinées à créer une sorte de ressort dans le plan de la plaquette. En plaçant le pouce et l'index sur les deux projections 61 pour appliquer deux efforts antagonistes on arrive à déformer élastiquement la partie de la plaquette 62 avec les découpes par compression. La déformation est limitée par la grandeur des trous oblongs 9 dans lesquels les chevilles 8 peuvent se déplacer. Dans le cas de la figure 1 les trous oblongs 9 convergent vers l'extrémité 5 de la lame ce qui provoque lors de la compression un déplacement des extrémités 61 aussi vers l'extrémité 5. Lorsque l'on relâche les efforts appliqués par les deux doigts la plaquette revient à sa position de repos. L'extrémité 4 de la lame 2 est munie de deux protubérances 7 (figure la). Lorsque on rabat la lame 2 sur la lame 1 les protubérances 7 viennent se frotter conte les extrémités transversales intérieures de deux projections 61. En appliquant l'extrémité 4 contre l'extrémité 5 et en poussant, les protubérances 7 poussent les projections 61 vers l'extrémité 5. Les chevilles 8 se déplacent dans les trous oblongs 9 vers l'extrémité 5 et la partie de la plaquette avec les découpes se comprime. Lorsque les protubérances passent sous les projections 61, elles reviennent à leur position initiale sous la poussée de rappel de la partie 62. Ce qui assure le verrouillage du fermoir. Pour le déverrouiller, il suffit de pousser entre le pouce et l'index les deux projections 61 l'une contre l'autre comme expliqué précédemment pour obtenir la libération des protubérances 7.

Le fermoir présenté aux figures 3 à 4 est quasiment identique à celui des figures 1 à 2 et nous avons référencé les éléments identiques par les numéros utilisés pour les figures 1 et 2 suivis d'un zéro.

Il y a deux différences entre les deux exécutions. La première différence est la disposition et forme des protubérances 70 sur l'extrémité 40 de la lame 20 et la disposition de deux trous oblongs 90 sur la lame 10. Les protubérances 70 sont positionnées de sorte qu'elles ne viennent pas se frotter contre les projections 610 mais les flancs latéraux 601 de la plaquette 60. Dans ce cas pour obtenir le verrouillage et le déverrouillage du fermoir il faut que les chevilles se déplacent transversalement donc l'une contre l'autre. Pour cette raison les trous oblongs 90 sont orientes l'un contre l'autre.

Aussi bien les lames que la plaquette peuvent être faites en métal noble ou pas voire en plastique. Si l'on fait un fermoir à trois lames, les deux extérieures se rabattant contre celle du milieu le même dispositif peut être utilisé.

## Revendications

1. Fermoir dépliant pour bracelet comprenant au moins deux lames articulées (1, 2; 10, 20) entre elles et présentant deux extrémités libres (4, 5; 40, 50) munies de moyens pour attacher les extrémités du bracelet et un dispositif de verrouillage et déverrouillage du fermoir en position repliée et superposée des extrémités libres, **une** des extrémités (5; 50) du fermoir étant munie sur la surface de superposition d'une plaquette (6, 60) présentant deux projections (61; 610) s'étendant au delà de ladite surface de superposition, ladite plaquette (6; 60) étant faite d'un matériau rigide et déformable élastiquement pour obtenir grâce à la déformation élastique de la plaquette (6; 60) le verrouillage du fermoir et le déverrouillage lorsque les deux extrémités (61; 610) de ladite plaquette sont poussées l'une contre l'autre, **caractérisé par le fait que** la plaquette (6; 60) est fixée par deux chevilles (8, 80) espacées latéralement sur ladite surface de superposition engagées dans deux trous de guidage oblongs (9; 90) de la surface de superposition, que la plaquette présente entre les deux chevilles (8; 80) une partie (62; 602) avec des découpes et que la seconde extrémité (4; 40) du fermoir est munie de protubérances (7; 70) destinées à collaborer avec ladite plaquette (6; 60) lorsque les deux extrémités (4, 5; 40, 50) sont superposées.

2. Fermoir selon la revendication 1, **caractérise par le fait que** les deux protubérances (7) collaborent avec les deux projections (61) de la plaquette (6) et les trous de guidage oblongs (9) sont convergents.

3. Fermoir selon la revendication 1, **caractérisé par le fait que** les deux protubérances (70) collaborent avec les extrémités latérales (601) de la plaquette (60) ne dépassant pas la surface de superposition et que les trous de guidage oblongs (90) sont orientés et disposés transversalement.

## Patentansprüche

1. Faltschließe für Armband, die mindestens zwei Platten (1, 2; 10, 20), die aneinander angelenkt sind und zwei freie Enden (4, 5; 40, 50) aufweisen, die mit Mitteln zum Verbinden der Enden des Armbands ausgestattet sind, und eine Verriegelungs- und Entriegelungsvorrichtung der Schließe in gefalteter und übereinanderliegender Position der freien Enden umfasst, wobei eines der Enden (5; 50) der Schließe auf der Übereinanderlagerungs-Oberfläche mit einem Plättchen (6, 60) ausgestattet ist, das zwei Überstände (61; 610) aufweist, die sich jenseits der Übereinanderlagerungs-Oberfläche erstrecken, wobei das Plättchen (6; 60) aus einem steifen und elastisch verformbaren Material gefertigt ist, um dank der elastischen Verformung des Plättchens (6; 60) die Verriegelung der Schließe und die Entriegelung zu bewirken, wenn die zwei Enden (61; 610) des Plättchens gegeneinander gedrückt sind, **dadurch gekennzeichnet, dass** das Plättchen (6; 60) mit zwei Zapfen (8, 80) befestigt ist, die auf der Übereinanderlagerungs-Oberfläche seitlich beabstandet und in zwei längliche Führungslöcher (9; 90) der Übereinanderlagerungs-Oberfläche eingeführt sind, dass das Plättchen zwischen den zwei Zapfen (8; 80) einen Abschnitt (62; 602) mit Ausschnitten aufweist und dass das zweite Ende (4; 40) der Schließe mit Vorsprüngen (7; 70) ausgestattet ist, die für die Zusammenarbeit mit dem Plättchen (6; 60) bestimmt sind, wenn die zwei Enden (4, 5; 40, 50) übereinanderliegen.

2. Schließe nach Anspruch 1, **dadurch gekennzeichnet, dass** die zwei Vorsprünge (7) mit den zwei Überständen (61) des Plättchens (6) zusammenarbeiten und die länglichen Führungslöcher (9) konvergent sind.

3. Schließe nach Anspruch 1, **dadurch gekennzeichnet, dass** die zwei Vorsprünge (70) mit den seitlichen Enden (601) des Plättchens (60) zusammenarbeiten, wobei sie die Übereinanderlagerungs-Oberfläche nicht überschreiten, und dass die länglichen Führungslöcher (90) quer ausgerichtet und angeordnet sind.

## Claims

1. An extensible clasp for a bracelet comprising at least two blades (1, 2; 10, 20) articulated relative to one another and having two free ends (4, 5; 40, 50) provided with means for fastening the ends of the bracelet and a device for locking and unlocking the clasp in a folded and superimposed position of the free end, **one** of the ends (5; 50) of the clasp being provided on the superposition surface with a plate (6, 60) having two projections (61; 610) extending past said superposition surface, said plate (6; 60) being made from a rigid and elastically deformable material to obtain, owing to the elastic deformation of the plate (6; 60), the locking of the clasp and unlocking when the two ends (61; 610) of said plate are pushed against one another, **characterized in that** the plate (6; 60) is fastened by two pins (8, 80) laterally on said superposition surface engaged in two oblong guide holes (9; 90) of the superposition surface, **in that** the plate has, between the two pins (8; 80), a part (62, 602) with cutouts, and **in that** the second end (4; 40) of the clasp is provided with protuberances (7; 70) designed to collaborate with said plate (6; 60) when the two ends (4, 5; 40, 50) are superimposed.

2. The clasp according to claim 1, **characterized in that** the two protuberances (7) collaborate with the two projections (61) of the plate (6) and the oblong guide holes (9) are convergent.

3. The clasp according to claim 1, **characterized in that** the two protuberances (70) collaborate with the lateral ends (601) of the plate (60) not protruding past the superposition surface and the oblong guide holes (90) are oriented and positioned transversely.
